# EUROPÄISCHE PATENTSCHRIFT

(11) **EP 0 077 290 B1**
(45) Veröffentlichungstag und Bekanntmachung des Hinweises auf die Patenterteilung: **27.12.1985**
(21) Anmeldenummer: 82730121.9
(22) Anmeldetag: 22.09.1982
(51) Int. Cl.: B61C 9/50

(54) **Doppelachslängsantrieb für ein elektrisches Schienenfahrzeug**
Longitudinal tandem drive unit for an electric rail vehicle
Transmission en tandem longitudinale pour un véhicule électrique sur rails

(30) Priorität: 08.10.1981 DE 3140167
(43) Veröffentlichungstag der Anmeldung: 20.04.1983
(73) Patentinhaber: SIEMENS AKTIENGESELLSCHAFT, 80333 München (DE)
(72) Erfinder: Sohrt, Christian, D-1000 Berlin 13 (DE)

## Beschreibung

Die Erfindung betrifft einen Doppelachslängsantrieb für ein elektrisches Schienentriebfahrzeug, bei dem der längsliegend zwischen zwei Treibachsen angeordnete elektrische Fahrmotor beide Treibachsen über je ein Winkelgetriebe antreibt, dessen Großrad über elastische Kupplungen mit der Treibachse verbunden ist, wobei die Läuferwelle des elektrischen Fahrmotors unmittelbar in den Ritzellagern des Winkelgetriebes gelagert ist.

Ein derartiger Doppelachslängsantrieb ist aus der DE-C-2 514 265 bekannt. Bei dem bekannten Doppelachslängsantrieb sind die sonst üblichen Lagerschilde des elektrischen Fahrmotors entfallen, da die Lagerwelle in den Ritzellagern des Winkelgetriebes und somit in den Getriebegehäusen gelagert ist. Dadurch ergibt sich eine wesentliche Gewichtsersparnis. Um Verschiebungen des Läufers ausgleichen zu können, ist bei dem bekannten Antrieb im Verlauf der Läuferwelle zumindest eine Längsverschiebungen zulassende, zentrierende Kupplung vorgesehen. Außerdem kann man durch eine gehäuselose Ausbildung des Fahrmotors noch eine weitere Gewichtsersparnis erreichen.

Weiterhin ist es für Doppelachslängsantriebe aus der DE-B-2 606 807 bekannt, daß es zur flexiblen Anpassung an die Betriebsbedingungen, die manchmal eine unterschiedliche Drehzahl der beiden Treibachsen einschließen, vorteilhaft ist, den beidseitig abtreibenden elektrischen Fahrmotor als Doppelmotor auszubilden. Dieser bekannte Doppelmotor besteht aus zwei elektrisch selbständigen Läufern gleicher Länge und einem gemeinsamen Ständer aus zwei getrennten Ständerblechpaketen entsprechend gleicher Länge mit durchgehender Ständerwicklung. Dadurch unterliegen die beiden Läufer einer gemeinsamen elektrisch ungeteilten Erregung, wobei eine reine Trennung der Flüsse beider Läufer und somit eine eindeutige magnetische Entkopplung gegeben ist. Beide Läufer mit gleicher Länge haben eine gleiche Drehzahl/Drehmomentcharakteristik und können unterschiedliche Drehzahlen aufnehmen, so daß bei nicht zu vermeidenden Schlupferscheinungen durch Unterschiede in Raddurchmessern oder bei Kurvenfahrt keine Zwangskräfte auftreten. Bei den bekannten Doppelmotoren sind die Läufer jeweils mit Hilfe einer zentralen Welle und einer sie umgebenden Hohlwelle unabhängig voneinander gelagert, wobei die zentrale Welle beide mechanisch miteinander koppelt.

Der Erfindung liegt die Aufgabe zugrunde, bei einem Doppelachslängsantrieb die flexible Anpassung an die Betriebsbedingungen bei einfachem konstruktiven Aufbau und geringem Gewicht des Fahrmotors zu erhalten.

Zur Lösung dieser Aufgabe ist ein Doppelachslängsantrieb der eingangs beschriebenen Art gemäß der Erfindung so ausgebildet, daß der elektrische Fahrmotor in an sich bekannter Weise als Doppelmotor mit zwei elektrisch selbständigen Läufern gleicher Länge und einem gemeinsamen Ständer aus zwei getrennten Ständerblechpaketen entsprechend gleicher Länge mit durchgehender Ständerwicklung ausgebildet ist und daß jeder Läufer fliegend einseitig in dem Winkelgetriebe gelagert ist. Durch die fliegende Lagerung der beiden Läufer entfällt jegliche mechanische Verbindung zwischen ihnen. Dadurch können Längsverschiebungen ohne das Vorsehen einer besonderen Kupplung aufgenommen werden. Die Fliehkräfte der Läufer und die Ritzelkräfte werden jeweils von den Lagern und dem Getriebegehäuse aufgenommen. Der Läufer bildet mit der Getrieberitzelwelle eine Einheit und kann als kompaktes Ganzes bei der Montage leicht in den Ständer eingebaut werden.

Ein derartig fliegend gelagerter Läufer wird in vorteilhafter Weise aus schwingungstechnischen und Stabilitätsgründen als Massivläufer oder als Plattenläufer ausgebildet.

Für eine Stabilisierung der Lage des Läufers kann es auch vorteilhaft sein, die Ritzellager zumindest teilweise in den Läufer hineinzuziehen und dort in einer Aussparung anzuordnen.

Im folgenden sei die Erfindung noch anhand der in den Fig. 1 bis 4 der Zeichnung dargestellten Ausführungsbeispiele näher erläutert. Fig. 1 zeigt schematisch dargestellt den Aufbau eines gemäß der Erfindung ausgebildeten Doppelachslängsantriebes als Längsschnitt, die Fig. 2 bis 4 zeigen jeweils eine besondere Ausführungsform des Läufers des elektrischen Fahrmotors ganz oder teilweise im Längsschnitt.

Bei einem schienengebundenen Triebfahrzeug für den Nahverkehr werden jeweils zwei Treibachsen 1 von einem zwischen ihnen in Längsrichtung des Triebfahrzeuges angeordneten elektrischen Fahrmotor 2 angetrieben, der als Doppelmotor ausgebildet ist. Jede Treibachse 1 ist dazu in nicht dargestellter Weise mittels einer elastischen Kupplung mit dem Großrad 3 eines Winkelgetriebes 4 verbunden, in welches das Ritzel 5 des elektrischen Fahrmotors 2 eingreift. Das Gehäuse 6 des Winkelgetriebes 4 ist seinerseits in nicht dargestellter Weise auf einer die Treibachse 1 umgebenden Hohlwelle gelagert.

Der elektrische Fahrmotor 2, der als Doppelmotor ausgebildet ist, hat einen gemeinsamen Ständer mit zwei getrennten Ständerblechpaketen 7 gleicher Länge, in deren Nuten eine durchgehende Ständerwicklung 8 eingelegt ist. Entsprechend weist der elektrische Fahrmotor 2 zwei identische Läufer 9 gleicher Länge auf. Jeder Läufer 9 ist fliegend einseitig in dem Gehäuse 6 der Winkelgetriebe 4 gelagert, wozu die Läuferwelle 10 in Wälzlagern 11 angeordnet ist. Zur Vereinfachung der Herstellung kann das Ritzel 5 der Läufer 9 mit einem besonderen Wellenstumpf 12 in der Läuferwelle 10 eingesetzt sein.

Diese Ausbildung des elektrischen Fahrmotors 2 als Doppelmotor mit gemeinsamer Ständerwicklung 8 hat den Vorteil, daß die beiden Treibachsen 1 in geringem Umfang voneinander abweichende Drehzahlen haben können, ohne daß Zwangskräfte zwischen den beiden vollkommen voneinander unabhängigen Läufern 9 auftreten können.

Es ist möglich, wie in Fig. 2 dargestellt, den Läufer 9 des elektrischen Fahrmotors aus Platten 13 zusammenzusetzen, die in bekannter Weise miteinander verspannt werden. Diese Platten 13 sind auf der Läuferwelle 10 aufgeschrumpft.

Genausogut ist es möglich, auf der Läuferwelle 10 des Läufers 9 in üblicher Weise ein Blechpaket 14 anzuordnen, in dem dann in nicht dargestellter Weise die Läuferwicklung untergebracht ist.

Fig. 4 zeigt die Ausführung des Läufers 9 als Massivläufer, bei dem der Läuferkörper 15 einteilig mit der Läuferwelle 10 ausgebildet ist. Zur besseren Aufnahme der Lagerkräfte ist der Läuferkörper 15 mit einer einseitigen Aussparung 16 versehen, in der die Wälzlager 11 der einseitigen fliegenden Lagerung des Läufers 9 zum Teil innerhalb des Läuferkörpers 15 untergebracht sind. Ein Ansatz des Gehäuses 6 des Winkelgetriebes 4 ragt in diesem Fall ebenfalls in die Aussparung 16 hinein. Die Läuferwicklung 17 ist als Käfigwicklung ausgeführt.

## Patentansprüche

1. Doppelachslängsantrieb für ein elektrisches Schienentriebfahrzeug, bei dem der längsliegend zwischen zwei Treibachsen angeordnete elektrische Fahrmotor (2) beide Treibachsen (1) über je ein Winkelgetriebe (4) antreibt, dessen Großrad (3) über elastische Kupplungen mit der Treibachse verbunden ist, wobei die Läuferwelle des elektrischen Fahrmotors unmittelbar in den Ritzellagern des Winkelgetriebes gelagert ist, dadurch gekennzeichnet, daß der elektrische Fahrmotor (2) in an sich bekannter Weise als Doppelmotor mit zwei elektrisch selbständigen Läufern (9) gleicher Länge und einem gemeinsamen Ständer aus zwei getrennten Ständerblechpaketen (7) entsprechend gleicher Länge mit durchgehender Ständerwicklung (8) ausgebildet ist und daß jeder Läufer (9) fliegend einseitig in dem Gehäuse (6) des Winkelgetriebes (4) gelagert ist.

2. Doppelachslängsantrieb nach Anspruch 1, dadurch gekennzeichnet, daß die Läufer (9) als Massivläufer ausgebildet sind.

3. Doppelachslängsantrieb nach Anspruch 1 oder 2, dadurch gekennzeichnet, daß die Lager (11) des Läufers (9) zumindest teilweise in einer Aussparung (16) des Läufers (9) liegen.

## Claims

1. A double-axle tandem drive for an electric rail vehicle, wherein the electric traction motor (2) arranged longitudinally between two driving axles drives the two driving axles (1) in each case via an angular gear (4) whose greater wheel (3) is connected via elastic couplings to the driving axle, where the rotor shaft of the electric traction motor is directly mounted in the pinion bearings of the angular gear, characterised in that the electric traction motor (2) is designed in a manner known per se as a double motor with two electrically independent rotors (9) of equal length and a common stator consisting of two separate stator lamination stacks (7) of correspondingly equal length with a throughgoing stator winding (8), and that each rotor (9) is cantilever-mounted on one side of the housing (6) of the angular gear (4).

2. A double-axle tandem drive as claimed in Claim 1, characterised in that the rotors (9) are designed as solid rotors.

3. A double-axle tandem drive as claimed in Claim 1 or 2, characterised in that the bearings (11) of the rotor (9) are arranged at least partially in a recess (16) of the rotor (9).

## Revendications

1. Train moteur longitudinal à essieu tandem pour un véhicule électrique sur rails, dans lequel le moteur électrique de traction (2), qui est disposé longitudinalement entre deux essieux moteurs, entraîne les deux essieux moteurs (1) par l'intermédiaire de transmissions angulaires (4) dont le grand pignon (3) est relié par l'intermédiaire d'accouplements élastiques à l'essieu moteur, l'arbre du rotor du moteur électrique de traction étant supporté directement dans les paliers des pignons de la transmission angulaire, caractérisé par le fait que le moteur électrique de traction (2) est réalisé de façon connue en soi sous la forme d'un moteur double à deux rotors électriquement indépendants (9) et de même longueur et à stator commun formé de deux paquets séparés de tôles statoriques (7), de même longueur correspondante et comportant un enroulement statorique continu (8), et que chaque rotor (9) est monté unilatéralement et flottant dans le carter (6) de la transmission angulaire (4).

2. Train moteur longitudinal à essieu tandem suivant la revendication 1, caractérisé par le fait que les rotors (9) sont réalisés sous la forme de rotors massifs.

3. Train moteur longitudinal à essieu tandem suivant la revendication 1 ou 2, caractérisé par le fait que les paliers (11) du rotor (9) sont situés au moins en partie dans un évidement (16) du rotor (9).
